# FASCICULE DE BREVET EUROPEEN

(11) **EP 0 017 519 B1**
(45) Date de publication et mention de la délivrance du brevet: **15.08.1984**
(21) Numéro de dépôt: 80400297.0
(22) Date de dépôt: 04.03.1980
(51) Int. Cl.: A47L 11/30, A47L 7/00, A47L 9/10, A47L 9/00, A47L 11/14

(54) **Machine pour le nettoyage des sols du type aspirateur à sec**
Trockenstaubsauger für Bodenflächen
Dry vacuum cleaning machine for floors

(30) Priorité: 05.03.1979 FR 7906306; 05.03.1979 FR 7906307; 05.03.1979 FR 7906308
(43) Date de publication de la demande: 15.10.1980
(73) Titulaire: Begarie, Auguste, F-64530 Pontacq (FR)
(72) Inventeur: Begarie, Auguste, F-64530 Pontacq (FR)
(74) Mandataire: Ravina, Bernard

## Description

La présente invention concerne une machine pour le nettoyage à sec des sols ou autres parois par aspiration qui fonctionne comme un aspirateur à sec et dont le sabot suceur est conçu pour réaliser un action mécanique sur la paroi à nettoyer.

Les aspirateurs à sec connus comportent sur un bâti, doté d'organes de roulement et/ou de glissement, une enceinte ou cuve dans laquelle le vide est obtenu au moyen d'un ventilateur extracteur ou turbine.

Un conduit d'aspiration relie un sabot suceur à l'enceinte et y déverse l'air chargé des poussières ou autres salissures.

Dans la plupart des aspirateurs à sec connus, un réceptacle à poussières amovible ou sac, est fixé à l'intérieur de l'enceinte pour recevoir les salissures.

Le sac est constitué en un matériau imperméable aux poussières et perméable à l'air.

La forme du sac est dans certains aspirateurs connus adaptée à la forme de l'enceinte en sorte que presque tout le volume interne de l'enceinte soit occupé par le sac et que ses parois se plaquent contre les parois internes de l'enceinte.

Il a été constaté que cette disposition des aspirateurs à sec connus était génératrice d'inconvénients.

En effet, dans le cas où l'extraction par le ventilateur s'effectue à travers le sac, aspirateur à ventilateur sous la cuve par exemple, les parois du sac se plaquent contre les parois de la cuve et la poussière se répartit sur toute la superficie des parois du sac, ce qui freine l'aspiration.

Cela oblige l'utilisateur à vider fréquemment l'enceinte.

En outre, lorsque les poussières et les salissures sont humides elles peuvent colmater le sac.

Le même problème se trouve dans le cas des aspirateurs à sec ou l'extraction s'effectue par le haut puisqu'il est nécessaire pour éviter que les poussières ne pénètrent dans le ventilateur et dans le moteur de disposer entre ledit ventilateur et l'enceinte un filtre qui a tendance à se boucher.

Pour remédier à cet inconvénient, il est connu sur certains types d'aspirateur à sec de disposer au niveau du déversement des poussières un dispositif du genre cyclone qui permet d'obtenir la chute au fond de l'enceinte de la plupart des poussières et salissures agglomérées ou lourdes.

Cependant, ces dispositifs sont coûteux et ont tendance à se boucher.

Un exemple de ce type d'aspirateur à sec est donné par le brevet US-A-3.343.199.

Ce brevet décrit un aspirateur comportant une enceinte ou cuve sous laquelle est monté un groupe d'aspiration en relation avec l'intérieur de ladite enceinte.

Un couvercle obture l'ouverture supérieure de ladite enceinte. Le déversement du flux d'air aspiré s'effectue dans l'enceinte au moyen d'un embout coudé disposé transversalement au couvercle et suivant l'axe de l'enceinte.

Dans l'enceinte est disposé un réceptable ou panier perforé tronconique qui reçoit un sac en un matériau perméable à l'air.

Les parois du réceptable tronconique sont écartés des parois internes de l'enceinte pour permettre l'aspiration.

Le déversement des poussières s'effectue suivant l'axe de l'enceinte en sorte que comme représenté en fig. 2 dudit brevet elles occupent l'intégralité du volume du sac et du réceptacle ce qui tend progressivement à boucher celui-ci et à freiner ou à empêcher que soit obtenue une aspiration satisfaisante.

La présente invention vise à obvier à cet inconvénient à l'aide d'une combinaison de moyens particulièrement simple.

Un autre inconvénient des machines du type aspirateurs à sec connus à ce jour réside au niveau des organes à action mécanique sur la surface à nettoyer disposés sur le sabot suceur et destinés à détacher les salissures.

Ces organes sont généralement constitués par une ou plusieurs brosses cylindriques à axe horizontal disposées transversalement au sens d'avancement du sabot et dont une génératrice affleure le sol.

De ce fait la surface de la brosse en contact avec le sol est trop réduite pour que soit obtenue une action mécanique efficace sur celui-ci notamment lorsque la surface du sol présente du fait de sa structure des irrégularités de niveau et le rôle de telles brosses est essentiellement de projeter les poussières et salissures vers le suceur.

La présente invention vise également à réaliser un appareil de conception simple doté d'organes à action mécanique sur le sol qui en raison de leur conception soient réellement efficaces.

La présente invention vise en outre à réaliser un appareil qui soit particulièrement adapté pour réaliser le nettoyage par action mécanique et aspiration sur les sols présentant des différences de niveau comme c'est le cas de certains revêtements d'usure dont la configuration représente une succession de rainures ou creux.

A cet effet, la machine du type aspirateur à sec pour le nettoyage des sols et parois selon l'invention comporte un bâti doté de moyens de roulement et de manoeuvre, une enceinte d'aspiration en relation avec un groupe aspirateur définie par une cuve verticale et son couvercle, un conduit reliant l'enceinte à un sabot suceur, le conduit débouchant dans l'enceinte à sa partie supérieure par un embout coudé orienté vers le fond de l'enceinte, et un sac logé dans la cuve ayant une paroi qui intercepte le flux d'air aspiré et qui a une forme telle qu'elle reste écartée de la cuve, ladite machine étant caractérisée en ce que l'embout coudé comporte un ajutage orienté suivant une inclinaison en biais par rapport à l'axe de la cuve ou d'une de ses génératrices et tangentiellement à la paroi interne de la cuve, et en ce que le couvercle de la cuve est en forme de calotte sphérique, l'ensemble permettant d'animer le flux d'air chargé de poussières d'un mouvement tourbillonnaire qui évite leur répartition sur les parois du sac et au cours duquel les poussières les plus lourdes, par effet de cyclone, tombent au fond du sac.

Suivant encore une autre caractéristique de l'invention, le sabot suceur comprend, parallèlement à une brosse transversale rotative en plan vertical, un ou plusieurs organes à action mécanique sur le sol rotatifs en plan horizontal, ce qui accroît l'action du sabot suceur sur le sol et l'efficacité de la machine selon l'invention.

D'autres avantages et caractéristiques de l'invention apparaîtront à la lecture de la description ci-après de modes de réalisation de l'invention donnés à titre d'exemples non limitatifs et illustrés par les dessins joints dans lesquels :
La figure 1 est une vue en perspective d'une machine selon l'invention,
la figure 2 est une vue en coupe de la machine selon la fig. 1,
la figure 3 est une vue en éclaté de la machine selon les fig. 1 et 2,
les figures 4 et 5 sont des vues partielles d'un mode de réalisation particulier du sabot suceur,
la figure 6 est une vue en coupe d'une autre forme de réalisation du sabot suceur.

Tel que représenté en fig. 1 à 3 la machine selon l'invention est constituée par un bâti 1 à parois latérales 2 doté d'organes de roulement 3. Sous le bâti est monté un groupe aspirateur 4.

En regard du groupe aspirateur la paroi supérieure du bâti 1 est dotée d'un orifice 5.

Pour fonctionner avec le sabot doté de moyens rotatifs à action mécanique sur le sol le rebord 2 du bâti est doté d'un boîtier électrique de raccordement non représenté.

Sur le bâti est fixé de préférence de manière à être amovible une enceinte constituée d'une cuve 6 et de son couvercle 7.

A l'avant des côtés du caisson formé par le bâti et tout autour de celui-ci est fixé un tube 8 périphérique qui fait fonction de pare-choc et qui permet également de fixer le sabot suceur.

Le fond de la cuve 6 est doté d'un orifice de préférence axial et circulaire aligné avec l'orifice de la paroi du caisson et celui du carter du groupe aspirateur 4.

De préférence le couvercle 7 coopère avec le bord supérieur de la cuve par emboîtement, tout autre disposition peut cependant être adaptée à la machine selon l'invention pour obtenir une obturation étanche de la cuve par le couvercle.

Le couvercle 7 est percé au voisinage de son bord d'un orifice de passage de l'embout ou manchon 9 avec ajutage 10 de déversement des poussières sur lequel se branche le conduit 11 d'aspiration.

Le couvercle 7 a la forme d'une calotte sphérique.

L'embout 9 est un tube coudé à angle droit en sorte que l'ajutage soit dirigé vers le fond de la cuve tangentiellement à la paroi interne de ladite cuve.

La partie de l'embout orienté vers le fond de la cuve est inclinée en biais par rapport à l'axe de la cuve et à l'une des génératrices de ladite cuve ou à l'un des côtés de ladite cuve suivant un angle de l'ordre de 15 à 75°.

Cette disposition de l'invention permet comme il sera exposé plus avant de diriger le flux de fluide aspiré tangentiellement à la cuve suivant une spire théorique qui s'enroule sur la paroi interne de la cuve en sorte que le déversement des poussières s'effectue tangentiellement à la paroi de la cuve en lui donnant un mouvement tourbillonnaire.

A l'intérieur de l'enceinte est disposé un réceptacle à poussière 12 qui est constitué par un sac en un matériau textile imperméable à la poussière et perméable à l'air.

Le sac est doté d'un dispositif connu de fixation sur le bord supérieur de l'enceinte qui peut être comme représenté constitué d'une rondelle 13 à laquelle est soudée la paroi du sac et qui repose sur le bord de l'enceinte.

La paroi du sac est séparée de la paroi interne de l'enceinte par un espacement 14, le volume du sac étant de dimension inférieure au volume interne de l'enceinte.

Le volume délimité par la paroi du sac est fermé par un fond 15. De préférence la largeur ou diamètre du fond 15 est inférieure à la largeur ou diamètre de l'orifice du sac délimité par la rondelle 13 en sorte que le sac ait la forme d'un tronc de cône inversé dont la section inférieure délimitée par le fond est disposée en regard de l'orifice d'aspiration de la turbine et dont la paroi est inclinée par rapport à l'axe de l'enceinte et à sa paroi.

Il va de soi que dans le cas d'une enceinte ou cuve non cylindrique le sac est adapté à la conformation du volume interne de l'enceinte en présentant la même caractéristique de largeur décroissante lui conférant une forme plus resserrée au niveau de son fond qu'à son orifice.

Cette forme peut par exemple être tronc pyramidale. Cette disposition de l'invention permet d'éviter que la paroi du sac ne soit plaquée contre la paroi de l'enceinte lors de l'aspiration.

Comme représentée en fig. 1, 2, 3 la cuve est de préférence amovible et fixée sur le bâti 1 au moyen d'attaches rapides.

Le groupe aspirateur 8 est également fixé sous la paroi supérieure du bâti 1 au moyen d'un système par exemple d'attaches rapides ayant pour but de faciliter son enlèvement.

Suivant une forme préférée de réalisation (fig. 1, 2) sous le bâti 1 est fixée une patte coudée 17 sur laquelle repose le carter du groupe. Un système de vis 18 articulée avec molette de manoeuvre permet de bloquer le groupe en position.

Le sabot suceur de la machine selon l'invention qui est fixé en bout du conduit 11 souple peut être soit mobile indépendamment de la machine telle que définie plus avant, soit fixé devant elle au caisson ou au tube 3 de manière connue.

Le sabot suceur comprend un châssis recevant les différents organes de forme sensiblement rectangulaire réalisé par soudage de longerons tubulaires et de traverses.

Le châssis 11 est couvert par un capot de protection en forme de caisson fixé audit châssis de préférence par boulonnage de manière à être amovible.

De part et d'autre du capot sont articulés les branches parallèles d'une barre de manoeuvre permettant de pousser et de diriger le sabot suceur lorsqu'il n'est pas fixé à la machine aspirateur.

Le sabot suceur de la machine selon l'invention peut être doté d'organes de roulement qui peuvent être réglables en hauteur.

Les organes de roulement peuvent être constitués de rouleaux, l'un des rouleaux peut être moteur, l'autre ou les autres étant librement rotatifs.

Le châssis de l'appareil tel que décrit reçoit des organes à action mécanique sur le sol pour en détacher les salissures et impuretés et un ou des embouts d'aspiration reliés à la machine par le conduit 11 représenté schématiquement.

Les organes de nettoyage du sol à action mécanique sur celui-ci comprenent une brosse 20 cylindrique, sensiblement médiane au châssis dont au moins une génératrice est en contact avec le sol, montée transversalement au châssis et au sens d'avancement de l'appareil. L'arbre de la brosse 20 est monté rotatif dans deux paliers fixés respectivement sur chacun des longerons du châssis.

L'entraînement de la brosse s'effectue par courroie comme il sera décrit plus avant.

Transversalement au châssis entre la brosse cylindrique 20 et la paroi avant de son capot est montée une platine horizontale 21 surélevée par rapport aux montants parallèles 22 du châssis au moyen d'équerres ou de goussets soudés suivant un axe transversal au châssis sur respectivement chacun des longerons.

Sous la platine 21 est montée suivant un alignement de préférence parallèle à l'axe de la brosse 20 une série de brosses à axe vertical actionnées en rotation en plan horizontal, chacune d'elles étant entraînée sur une trajectoire fermée.

A cet effet, la platine est dotée de perçages alignés sur un même axe.

Dans chacun des perçages est calé un tourillon 23 par un épaulement 24 et un écrou 25.

Sous la platine est calé sur le tourillon un engrenage fixe 26 au moyen d'un pion 27 pénétrant dans un perçage de la platine et dudit engrenage.

Entre l'épaulement de butée du tourillon et l'engrenage fixe 26 est monté une roue dentée rotative 28.

La roue dentée 28 est dotée d'un perçage par lequel passe l'axe rotatif 29 de la brosse 30 calé en enfoncement dans le perçage par un épaulement de butée, une bague en une matière autolubrifiante facilite la rotation de l'axe 29.

Sur l'extrémité de l'axe 29 est calé un pignon tangent à l'engrenage fixe avec lequel il s'engrenne.

Une des roues dentées est actionnée autour du tourillon 23 en rotation par un pignon moteur tangent 32 actionné au moyen d'un renvoi d'angle représenté schématiquement en 33 en prise sur l'arbre de sortie du moteur électrique 34 fixé sur la platine.

Un arbre de sortie 35 du renvoi d'angle 33 dans le prolongement de l'arbre de sortie du moteur reçoit une poulie à gorge qui par une courroie entraîne en rotation une poulie à gorge calée sur l'arbre de la brosse 20.

La roue dentée 28 entraîne la brosse 30 suivant une trajectoire en circuit fermé circulaire et par engrenement du pignon 31 et de l'engrenage fixe la brosse est animée au cours de cette trajectoire d'un mouvement de rotation continu.

La trajectoire circulaire avec rotation de chacune des brosses 30 en plan parallèle contribue en accroissant la surface du sol en contact avec chacune des brosses à détacher les salissures du sol et à rendre la machine selon l'invention plus efficace.

Des pignons intermédiaires 38 tangents à deux roues dentées 26 consécutives et s'engrenant avec elles permettent de transmettre la rotation de la première roue dentée actionnée par le pignon moteur aux autres en sorte que les brosses soient toutes entraînées suivant une trajectoire circulaire qui leur est propre.

Pour éviter la collision des brosses entre elles le calage de chacune des brosses est identique sur chacune des roues dentées.

La rotation des brosses en plan horizontal suivant une trajectoire fermée permet d'accroître la surface balayée par chacue brosse quelles que soient les différences de niveau du sol à nettoyer.

Afin d'accroître cette capacité à nettoyer des sols présentant des différences de niveau les fibres de chacune des brosses sont de longueur croissante de leur centre vers leur périphérie.

Le sabot suceur est doté d'un ou plusieurs embouts d'aspiration situés avant et/ou après les brosses à action mécanique sur le sol.

Il va de soi que le sabot est doté du câblage électrique d'alimentation et de commande de ses différents organes.

La commande peut être effectuée soit à partir de la barre de manoeuvre dotée de dispositifs de commande des brosses, soit à partir du tableau de commande de l'aspirateur tel qu'énoncé plus haut doté d'un câblage de raccordement à celui du sabot.

De préférence le sabot selon l'invention est fixé à l'avant de l'aspirateur par tout moyen connu en sorte qu'en poussant l'un, l'utilisateur pousse l'autre.

En fig. 6 est représenté un autre mode de réalisation du sabot suceur destiné à être raccordé à l'aspirateur tel que défini.

Selon ce mode de réalisation le châssis constitué par assemblage de longerons et traverses couvert par un capot est doté d'un organe de roulement 18 librement rotatif transversalement au châssis.

Transversalement au châssis et dans la partie avant de celui-ci est montée une brosse rotative 20 dont au moins une génératrice est en contact avec le sol.

La brosse fait rotation dans des paliers fixés au châssis. Son axe est doté d'une poulie à gorge entraînée en rotation par une courroie coopérant avec l'arbre de sortie d'un moteur électrique de type connu fixé au châssis.

Le sabot suceur est doté de deux embouts suceurs 39 et 40 transversaux au châssis réunis au conduit d'aspiration 11 en formant une dérivation 41.

L'embout suceur 39 vient en avant de la brosse cylindrique, l'embout suceur 40 est placé à l'arrière de la brosse cylindrique.

Les lèvres de chacun des embouts sont au-dessus du niveau du sol à nettoyer.

De préférence un clapet articulé 42 est actionné par une électro-vanne 43 reliée au clapet par une tige rigide.

Un axe transversal à la dérivation et dont les extrémités sont fixées de part et d'autres du sabot par exemple dans des perçages des flancs du capot permet de faire basculer l'ensemble 39, 40 en sorte que l'un ou l'autre des embouts suceurs soit en contact avec le sol.

Le basculement peut être obtenu par tout moyen. De préférence on utilise un électroaimant 44 fixé au châssis et relié à l'un des embouts suceurs par une tige rigide.

Suivant une autre forme de réalisation de l'invention non représentée chacun des embouts est doté d'un manchon souple en accordéon ce qui permet au moyen d'un système à vis, crémaillère ou à chaînette de relever l'un ou l'autre des embouts.

Dans la forme de réalisation de la machine selon l'invention telle que représentée, lorsque la turbine est mise en marche, elle extrait l'air contenu dans l'enceinte en y produisant une dépression et une aspiration des poussières à travers le conduit fixé au couvercle.

Sous l'effet de l'extraction qui, en raison de l'espacement 14, s'effectue tout autour du sac et à travers sa paroi, ledit sac se gonfle et se tend, son fond se cintre en une calotte bombée vers l'orifice du carter de la turbine, sans que toutefois les parois dudit sac se plaquent contre celle de l'enceinte.

De ce fait, l'air est extrait de l'enceinte à travers la totalité de la paroi du sac ce qui permet d'utiliser au maximum la capacité d'extraction de la turbine.

En raison de la conformation de l'embout dont l'ajutage permet le passage dans l'enceinte de l'air chargé de poussières aspirées au niveau du sabot suceur, le flux d'air est dirigé tangentiellement à la paroi cylindrique de l'enceinte et suivant une spire.

Ledit flux d'air est intercepté par la paroi tronconique du sac et par le fond cintré en calotte en sorte qu'il est renvoyé vers le couvercle qui par sa conformation en calotte sphérique joue un rôle de déflecteur dudit flux d'air qui effectue à l'intérieur du sac un mouvement tourbillonnaire elliptique.

Au cours de ce mouvement du flux d'air qui contribue à détacher les particules de poussières de la paroi du sac et surtout à empêcher qu'elles s'y fixent, les poussières les plus lourdes tombent par gravité et viennent se concentrer sur le fond du sac ledit flux d'air fonctionnant à la manière d'un cyclone.

Cette disposition de l'invention permet d'éviter le colmatage des pores du sac qui freinerait l'aspiration.

## Revendications

1. Machine pour le nettoyage des sols et autres parois du type aspirateur à sec comportant un bâti (1) doté de moyens de roulement (3) et de manoeuvre, une enceinte d'aspiration (6) en relation avec un groupe aspirateur (4) définie par une cuve verticale et son couvercle (7), un conduit (11) reliant l'enceinte à un sabot suceur, le conduit débouchant dans l'enceinte à sa partie supérieure par un embout coudé (9) orienté vers le fond de l'enceinte et, logé dans la cuve, un sac (12) dont la paroi qui intercepte le flux de fluide aspiré a une forme telle qu'elle reste écartée de la cuve caractérisé en ce que l'embout coudé comporte un ajutage (10) orienté suivant une inclinaison en biais par rapport à l'axe de la cuve ou d'une des génératrices et tangentiellement à la paroi interne de la cuve, et en ce que le couvercle (7) de la cuve est en forme de calotte sphérique, l'ensemble permettant d'animer le flux de fluide chargé de poussières et impuretés d'un mouvement tourbillonnaire qui évite leur répartition sur les parois du sac et au cours duquel les poussières les plus lourdes par effet de cyclone tombent au fond du sac.

2. Machine pour le nettoyage des sols selon la revendication 1 caractérisée en ce que le sabot suceur comprend parallèlement à au moins une brosse transversale rotative (20) en plan vertical un ou plusieurs organes (30) à action mécanique sur le sol rotatifs en plan horizontal.

3. Machine selon la revendication 2 caractérisée en ce que les organes (30) à action mécanique sur le sol et rotatifs en plan horizontal sont des brosses.

4. Machine selon la revendication 3 caractérisée en ce que les brosses (30) du sabot suceur rotatives en plan horizontal sont montées sur une même ligne transversalement au bâti.

5. Machine selon la revendication 3 caractérisée en ce que les brosses (30) rotatives en plan horizontal font respectivement rotation sur elles- mêmes suivant une trajectoire circulaire propre à chacune d'elles.

6. Machine selon la revendication 2 dans laquelle deux embouts suceurs (39), (40) sont montés de part et d'autre de la brosse (20) à action mécanique sur le sol caractérisée en ce que lesdits embouts sont dotés de moyens (42), (43) d'obturation de l'un ou de l'autre en fonction du sens d'avancement de la machine.

7. Machine selon la revendication 6 caractérisée en ce que les embouts (39), (40) sont montés basculants sur un même axe en relation avec leur obturation en sorte que l'un étant en appui au sol et ouvert, l'autre est relevé au-dessus du sol et fermé.

8. Machine selon la revendication 1 caractérisée en ce que le groupe d'aspiration (4) est monté sous l'enceinte par un système d'attaches rapides.

9. Machine selon la revendication 1 caractérisée en ce que l'embout (9) est un tube coudé à angle droit.

10. Machine selon la revendication 1 caractérisée en ce qu'il compote un tube (8) latéral et/ou périphérique au bâti (1) pour la fixation d'accessoires.

## Claims

1. A machine of the dry vacuum type suitable for the cleaning of floors and other surfaces. Composed of a frame (1) mounted on rollers (3) and therefore mobile and a vacuum compartment (6) which is connected to the vacuum pump motor (4). The vacuum compartment comprises a vertical tank with cover (7) and a hose (11) linking vacuum compartment and suction foot. An elbow connector (9) joins the hose to the upper part of the vacuum compartment. The hose is fixed in place in the tank and is directed towards the base. The lining of the bag (12) intercepts the flow of liquid as it is sucked in and has been designed to remain detached from the tank walls. The elbow connector nozzle (10) is angled obliquely to the tank axis on to one of the generators and at a tangent to the inner tank wall. The tank cover (7) has a spherical cup shape. This design causes the inflow of dirty liquid to adopt a vortical motion preventing particles from setting in the bag lining, the heaviest falling to the bottom of the bag.

2. Floor cleaning machine as in claim 1 but the suction foot has one or more horizontal rotating floor machining mechanisms (30) parallel to one or more vertical rotating transversal brushes (20).

3. Machine as in claim 2 but the horizontal rotating mechanisms (30) are brushes.

4. Machine as in claim 3 but the horizontal rotating suction foot brushes (30) are mounted across the frame.

5. Same machine as in claim 3 but the horizontal rotating brushes (30) respectively describe a rotary motion each with its own trajectory.

6. Same machine as in claim 2 with two suction connectors (39), (40) fitted on either side of the floor machining brush (20). The connectors (39), (40) are equipped with shut off mechanisms (42), (43) which are brought into effect by the movement of the machine one way or the other.

7. Same machine as in claim 6 but the connectors (39) and (40) are mounted on the same axis and siving up or down as they are opened or shut so that the one in contact with the floor is open and the other sivings up and away and is shut.

8. Same machine as in claim 1 but the suction motor (4) is fitted with a quick release system.

9. Same machine as in claim 1 but the connector (9) is a right angle elbow connector.

10. Same machine as in claim 1 but with a lateral and/or peripheral tube on the frame for the attachment of accessories.

## Patentansprüche

1. Gerät vom Typ Trockenstaubsauger zur Reinigung von Böden und anderen Oberflächen, bestehend aus einem Sockel (1) mit Roll- (3) und Bedienungselementen ; einem Saugbehälter (6) in Verbindung mit einem Saugblock (4), bestehend aus einem senkrechten Behälter und dem dazugehörigen Deckel (7) ; einem Saugrohr (11) zur Verbindung des Saugbehälters mit einem Saugfuß, das mit einem auf den Boden des behälters gerichteten, im Behälter angebrachten geknickten Ansatzstücks in den Behälter mündet ; einem Beutel (12), dessen den angesaugten Luftstrom aufhaltenden Wände so geformt sind, daß sich zwischen Behälter und Beutel ein Leerraum befindet. Der Behälter ist dadurch gekennzeichnet, daß das geknickte Ansatzrohr mit einem Stutzen (10) versehen ist, der schräg zur Achse des Behälters oder zu einer seiner Mantellinien und entlang seiner Innenseite gerichtet ist, sowie durch die Kuppelform des Behälterdeckels (7) ; dieser Aufbau gibt dem angesaugten, schmutzgeladenen Luftstrom eine wirbelnde Bewegung, so daß sich der Schmutz nicht an den Wänden des Beutels festsetzen kann und die schwereren Schmutzteilchen durch die Fliehkraftabscheidung auf den Boden des Beutels fallen.

2. Gerät zur Bodenreinigung gemäß Anspruch 1, gekennzeichnet durch die Tatsache, daß der Saugfuß zusätzlich zu mindestens einer quer angebrachten, senkrecht rotierenden Bürste mit einem oder mehreren Organen (30) zur mechanischen Bodenreinigung ausgerüstet ist, die waagerecht rotieren.

3. Gerät gemäß Anspruch 2, gekennzeichnet durch die Tatsache, daß die Organe (30) zur mechanischen Bodenreinigung, die waagerecht rotieren, Bürsten sind.

4. Gerät gemäß Anspruch 3, gekennzeichnet durch die Tatsache, daß die waagerecht rotierenden Bürsten (30) des Saugfußes quer zum Gehäuse in einer Reihe angebracht sind.

5. Gerät gemäß Anspruch 3, gekennzeichnet durch die Tatsache, daß die waagerecht rotierenden Bürsten (30) sich jede um sich selbst drehen, wobei jede eine eigene, kreisförmige Bahn beschreibt.

6. Gerät gemäß Anspruch 2, bei welchem zwei Saugdüsen (39), (40) auf beiden Seiten der Bürste (20) zur mechanischen Bodenreinigung montiert sind, gekennzeichnet durch die Tatsache, daß diese Saugdüsen mit einer Vorrichtung (42), (43) zum Verschließen von einer von ihnen, je nach Saugrichtung, ausgestattet sind.

7. Gerät gemäß Anspruch 6, gekennzeichnet durch die Tatsache, daß die Saugdüsen (39), (40) schwenkbar auf einer Achse in Verbindung mit ihrem verschlußmechanismus angebracht sind, so daß diejenige Düse, die den Boden berührt, geöffnet ist und die obenliegende geschlossen.

8. Gerät gemäß Anspruch 1, gekennzeichnet durch die Tatsache, daß der Saugblock (4) mit Schnellverschlüssen unter dem Behälter montiert ist.

9. Gerät gemäß Anspruch 1, gekennzeichnet durch die Tatsache, daß das Ansatzstück (9) aus einem rechtwinklig geknickten Rohr besteht.

10. Gerät gemäß Anspruch 1, gekennzeichnet durch die Tatsache, daß der Sockel seitlich und/-oder rundherum mit einer Stange zur Befestigung von Zusatzteilen versehen ist.
